# EUROPÄISCHE PATENTANMELDUNG

(11) **EP 0 254 710 A2**
(43) Veröffentlichungstag der Anmeldung: **27.01.1988**
(21) Anmeldenummer: 87890158.6
(22) Anmeldetag: 06.07.1987
(51) Int. Cl.: F41G 1/16

(54) **Visiereinrichtung, insbesondere für Gewehre**

(30) Priorität: 15.07.1986 AT 1919/86
(71) Anmelder: STEYR-DAIMLER-PUCH Aktiengesellschaft, A-1011 Wien (AT)
(72) Erfinder: Repa, Otto, Ing., D-7238 Oberndorf (DE)

(57) **Zusammenfassung**

Eine Visiereinrichtung, insbesondere für Gewehre, weist einen in einem Gehäuse (1) quer zur Visierlinie in zwei zueinander normalen Richtungen verstellbar geführten Träger (2) zur Aufnahme eines Okulars, beispielsweise eine Lochkimme (3), auf, an welchem Okularträger (2) in Verstellrichtung wirkende, sich am Gehäuse (1) abstützende Stelltriebe (4,5) angreifen.

Um eine leichtgängige und doch exakte und feinfühlige Justierung zu ermöglichen, bildet der Okularträger (2) eine in der durch die Verstellrichtungen bestimmten Ebene liegende planparallele Führungsplatte (6), die unter beidseitiger Zwischenlage von Kugelkränzen (7) zwischen zwei zur Führungsplatte (6) parallelen Führungsflächen (8a, 9a) einspannbar ist.

## Beschreibung

Die Erfindung bezieht sich auf eine Visiereinrichtung, insbesondere für Gewehre, mit einem in einem Gehäuse quer zur Visierlinie in zwei zueinander normalen Richtungen verstellbar geführten Träger zur Aufnahne eines Okulars, beispielsweise eine Lochkimme, an welchem Okularträger in Verstellrichtung wirkende, sich am Gehäuse abstützende Stelltriebe angreifen.

Bei den verschiedensten Visiereinrichtungen, aber vor allem bei Visiereinrichtungen für Gewehre, sogenannten Dioptern, ist es zur Justierung, zur Korrektur der Treffpunktlage, zur Anpassung an wechselnde Bedingungen u. dgl. notwendig, die Lochkimme oder ein anderes vorhandenes Okular der Höhe und Seite nach zu verstellen und damit die vom Auge durch die Kimme und über das Korn zum Ziel verlaufende Visierlinie wunschgemäß einrichten zu können. Dabei sollen verhältnismäßig kleine Verstellwege mit möglichst hoher Präzision und leichtgängiger Betätigung bewältigt werden, welchen Anforderungen die bekannten Visiereinrichtungen nur unzureichend genügen. Bisher bestehen nämlich die Okularträger meist aus Kreuzschlitten mit Schwalbenschwanz- und/oder Stangenführungen, welche Gleitführungen von vornherein zur Funktionstüchtigkeit ein bestimmtes Grundspiel erfordern, so daß gewünschte Exaktheit der Verstellung unerreichbar ist. Dazu kommt noch ein recht hoher konstruktiver Aufwand, da zum Ausgleich herstellungsbedingter übermäßiger Spiele zusätzlichliche Druckstücke, Keile samt Spindeltrieben u. dgl. vorgesehen werden müssen. Abgesehen davon, sind die Kreuzschlitten samt ihren Gleitführungen fertigungstechnisch kostenintensiv und die ganze Visiereinrichtung ist mit beträchtlichem Platzbedarf verbunden.

Darüber hinaus wurde auch schon ein länglicher rohrförmiger Okularträger vorgeschlagen, der einerends über ein Kardangelenk abgestützt und andernends an den Stelltrieben angelenkt ist, so daß aufgrund der vorhandenen Hebelübersetzungen ein recht genaues Justieren möglich ist. Der Nachteil dieser Visiereinrichtung liegt aber in der Empfindlichkeit des Kardangelenks, in der Baulänge und in der Eigenart der Konstruktion, die den Einsatz üblicher Zubehörteile für die Visiereinrichtung, wie unterschiedliche Lochkimmen, Filter u. dgl., ausschließt.

Der Erfindung liegt daher die Aufgabe zugrunde, diese Mängel zu beseitigen und eine Visiereinrichtung der eingangs geschilderten Art zu schaffen, die einfach und robust aufgebaut ist, die sich zur Verwendung handelsüblicher Okulare und Zubehörteile eignet und die vor allem ein exaktes und dennoch leichtgängiges Justieren erlaubt.

Die Erfindung löst diese Aufgabe dadurch, daß der Okularträger eine in der durch die Verstellrichtungen bestimmten Ebene liegende planparallele Führungsplatte aufweist, die unter beidseitiger Zwischenlage von Kugelkränzen zwischen zwei zur Führungsplatte parallelen Führungsflächen einspannbar ist. Aufgrund der zwischen der Führungsplatte und den Führungsflächen angeordneten Kugelkränze tritt bei einer Verstellbewegung keine Gleit-, sondern nur mehr eine Rollreibung auf und Führungsplatte und Führungsflächen können dadurch mit ausreichender Festigkeit zusammengedrückt werden, so daß trotz der bleibenden Leichtgängigkeit der Bewegung ohne jede zusätzliche Ausgleichsmaßnahme eine spielfreie Führung erreichbar ist. Es gibt nur mehr eine einzige Führungsplatte, die bedarfsweise nach beiden Richtungen bewegt wird und die ganze Führungseinrichtung besteht aus lauter Drehteilen, die rationell und mit gewünschter Präzision herstellbar sind, was abgesehen von der Führungsgenauigkeit ein aufwandsarme, kompakte und robuste, störunanfällige Konstruktion mit sich bringt. Da die Führungsplatte nicht an eine bestimmte Ausgestaltung des Okularträgers gebunden ist, können zur Aufnahme der üblichen Okulare und Zubehörteile geeignete Okularträger verwendet werden, beispielsweise läßt sich der Okularträger als zu einer kreisförmigen Führungsplatte koaxiale nabenförmige Fassung für Okular und Zubehör ausbilden, und für den Einsatz der Visiereinrichtung gibt es keinerlei Beschränkung.

Günstig ist es, wenn erfindungsgemäß zwei Druckplatten die Führungsflächen bilden, wobei vorzugsweise die eine fest und die andere durch Verschrauben verspannbar im Gehäuse eingesetzt sind. Die Druckplatten lassen sich besser als das Gehäuse selbst bearbeiten und mit den präzisen Führungsflächen versehen und außerdem können diese Druckplatten schwierigkeitslos aus entsprechendem, die Punktbelastungen durch die Kugeln aufnehmendem Werkstoff bestehen. Auch lassen sich die Druckplatten auf einfache Weise im Gehäuse unterbringen und zum Einspannen der Führungs platte zwischen den Kugelkränzen gegeneinanderdrücken, indem beispielsweise die eine Druckplatte fest abgestützt wird und die andere Druckplatte über ein entsprechendes Gewinde im Gehäuse einschraubbar ist, was auch die Montage und Demontage erleichtert und nicht nur ein Einstellen der Führung, sondern auch jederzeit ein Nachstellen dieser Führung erlaubt.

Werden Stellschrauben als Stelltriebe verwendet, wobei Stellfedern zum Ausgleich des vorhandenen Spiels dienen, können nach einer besonders vorteilhaften Ausgestaltung der Erfindung die Stellschrauben jeweils über eine achsnormale Stirnfläche umfangseitig an der Führungsplatte angreifen, die über die etwa winkelsymmetrisch zu den Stellschrauben ausgerichtete Stellfeder an diese Stirnflächen andrückbar ist. Es genügt eine gemeinsame Stellfeder zum Spielausgleich beider Stelltriebe und diese Stellfeder sorgt darüber hinaus stets für ein sattes Anliegen der Führungsplatte an den Stellschrauben-Stirnflächen und dient gleichzeitig als Rückstelltrieb für die Rückbewegung der Führungsplatte im Maße eines Zurückdrehens der Stellschrauben. Die Stellfeder ist vorzugsweise in ihrer Vorspannung veränderbar, so daß sich dadurch die Leichtgängigkeit und Feinfühligkeit der Verstellung beeinflussen läßt.

Vorteilhaft ist es auch, wenn erfindungsgemäß die Kugelkränze aus zumindest drei in einem Ringkäfig gefangenen Kugeln bestehen und in eine die Führungsflächen bildende Ausdrehung der Druckplatten eingesetzt sind. Mindestens drei Kugeln pro Kranz sind notwendig, um eine kippsichere Abstützung zu errreichen und durch den Einsatz der Kugelkränze in eine Druckplattenausdrehung wird eine einfache Montage möglich, da die Kugelkränze zusammen mit den Druckplatten ins Gehäuse eingebaut werden können.

Ist dabei der Ringkäfig durch Federspangen od. dgl. innerhalb der Druckplattenausdrehungen zentrierend gehalten, braucht beim Einbau auf die Lage der Kugelkränze nicht mehr geachtet zu werden, da sich durch die zentrierende Wirkung der Federspangen die richtige Position der Kugelkränze beim Einsetzen der Druckplatten von selbst ergibt.

In der Zeichnung ist der Erfindungsgegenstand in einem Ausführungsbeispiel veranschaulicht, und zwar zeigen
Fig. 1 eine erfindungsgemäße Visiereinrichtung im Längsschnitt und die
Fig. 2 und 3 Querschnitte nach den Linien II-II bzw. III-III der Fig. 1.

Eine Visiereinrichtung für Gewehre, ein sogenannter Diopter, besteht aus einem am nicht weiter dargestellten Gewehr im Bereich des hinteren Laufendes aufsetzbaren Gehäuse 1, in dem ein Okularträger 2 zur Aufnahme eines Okulars, beispielsweise einer Lochkimme 3, in zwei zueinander normalen Richtungen über Stellschrauben 4, 5 verstellbar gelagert ist. Um eine spielfreie und doch leichtgängige, exakte Führung bei diesen Verstellbewegungen zu erreichen, weist der Okularträger 2 eine planparallele Führungsplatte 6 auf, die in der durch die Achsen der Stellschrauben 4, 5 bestimmten Ebene liegt und unter Zwischenlage jeweils eines Kugelkranzes 7 zwischen zwei Druckplatten 8, 9 eingespannt ist. Die Druckplatten 8, 9 bilden zur Führungsplatte 6 parallele Führungsflächen 8a, 9a für die Kugelkränze 7, wobei die eine Druckplatte 8 im Gehäuse 1 fest abgestützt ist und die Druckplatte 9 über ein Gewinde 10 in das Gehäuse eingeschraubt werden kann, so daß sich Führungsplatte 6, Kugelkränze 7 und Druckplatten 8, 9 innerhalb des Gehäuses 1 spielfrei zusammendrücken lassen.

Zur leichteren Montage bestehen die Kugelkränze 7 aus mehreren in einem Ringkäfig 7a drehbar gefangenen Kugeln 7b und die Kugelkränze 7 sind über Federspangen 11 in Ausdrehungen 8b, 9b der Druckplatten 8, 9 zentrierend gehalten, so daß die Kugelkränze 7 zusammen mit den Druckplatten 8, 9 ein- und ausgebaut werden können. Eine Fixierschraube 12 klemmt die Druckplatte 9 nach dem Einschrauben im Gehäuse 1 fest, wodurch ein ungewolltes Lockern der eingespannten Führungsplatte 6 und damit das eventuelle Entstehen eines Spieles ausgeschlossen ist.

Die zum Verstellen des Okularträgers 2 vorgesehenen, im Gehäuse 1 auf beliebige, nicht weiter dargestellte Weise abgestützten und geführten Stellschrauben 4, 5 greifen an der Führungsplatte 6 umfangseitig mit zu ihren Achsen normalen Stirnflächen 4a, 5a an und eine entlang einer Winkelsymmetralen zu den Stellschrauben 4, 5 wirkende Stellfeder 13, die über eine Stellmutter 14 in ihrer Vorspannung variierbar ist, drückt die Führungsplatte 6 satt gegen die Stirnflächen 4a, 5a der Stellschrauben 4, 5. Dadurch ergibt sich immer ein spielfreier Kontakt zwischen Führungsplatte 6 und Stirnflächen 4a, 5a, wobei ein Eindrehen der Stellschrauben 4, 5 ein Verschieben der Führungsplatte 6 und damit des Okularträgers 2 gegen die Kraft der Stellfeder 13 in Richtung der jeweiligen Stellschraube bewirkt und ein Zurückdrehen der Stellschrauben 4, 5 ein Zurückschieben der Führungsplatte 6 bzw. des Okularträgers 2 aufgrund der Stellfeder 13 ebenfalls in Richtung der jeweiligen Stellschraube 4, 5 nach sich zieht.

Die Verstellbewegungen der erfindungsgemäßen Visiereinrichtung erfolgen aufgrund der Führungsplattenabstützung durch die beiderseitigen Kugelkränze 7 allein unter Rollreibung ohne Führungsspiel, so daß trotz der durch die Kugellagerung bedingten Leichtgängigkeit eine überaus exakte und feinfühlige Justierung möglich ist. Dazu kommen noch die Robustheit der Konstruktion und ihre Unempfindlichkeit gegen Erschütterungen und Vibrationen und nicht zuletzt die aufwandsarme und vergleichsweise billige Herstellung.

## Patentansprüche

1. Visiereinrichtung, insbesondere für Gewehre, mit einem in einem Gehäuse quer zur Visierlinie in zwei zueinander normalen Richtungen verstellbar geführten Träger zur Aufnahme eines Okulars, beispielsweise eine Lochkimme, an welchem Okularträger in Verstellrichtung wirkende, sich am Gehäuse abstützende Stelltriebe angreifen, dadurch gekennzeichnet, daß der Okularträger (2) eine in der durch die Verstellrichtungen bestimmten Ebene liegende planparallele Führungsplatte (6) aufweist, die unter beidseitiger Zwischenlage von Kugelkränzen (7) zwischen zwei Führungsplatte (6) parallelen Führungsflächen (8a, 9a) einspannbar ist.

2. Visiereinrichtung nach Anspruch 1, dadurch gekennzeichnet, daß zwei Druckplatten (8, 9) die Führungsflächen (8a, 9a) bilden, wobei vorzugsweise die eine (8) fest und die andere (9) durch Verschrauben verspannbar im Gehäuse (1) eingesetzt sind.

3. Visiereinrichtung nach Anspruch 1 oder 2, mit gegen Stellfedern wirkenden Stellschrauben als Stelltriebe, dadurch gekennzeichnet, daß die Stellschrauben (4, 5) jeweils über eine achsnormale Stirnfläche (4a, 5a) umfangseitig an der Führungsplatte (6) angreifen, die über die etwa winkelsymmetrisch zu den Stellschrauben (4, 5) ausgerichtete Stellfeder (13) an diese Stirnflächen (4a, 5a) andrückbar ist.

4. Visiereinrichtung nach einem der Ansprüche 1 bis 3, dadurch gekennzeichnet, daß die Kugelkränze (7) aus zumindest drei in einem Ringkäfig (7a) gefangenen Kugeln (7b) bestehen und in eine die Führungsflächen (8a, 9a) bildende Ausdrehung (8b, 9b) der Druckplatten (8, 9) eingesetzt sind.

5. Visiereinrichtung nach Anspruch 4, dadurch gekennzeichnet, daß der Ringkäfig (7a) durch Federspangen (11) od. dgl. innerhalb der Druckplattenausdrehungen (8b, 9b) zentrierend gehalten ist.
